# FASCICULE DE BREVET EUROPEEN

(11) **EP 3 078 083 B1**
(45) Date de publication et mention de la délivrance du brevet: **23.09.2020**
(21) Numéro de dépôt: 14805928.0
(22) Date de dépôt: 02.12.2014
(51) Int. Cl.: H01R 13/64, H01R 24/62

(54) **CONNECTEUR ÉLECTRIQUE FEMELLE, CONNECTEUR ÉLECTRIQUE MÂLE CORRESPONDANT ET ENSEMBLE DE CONNEXION COMPORTANT DES CONNECTEURS MÂLE ET FEMELLE**
ELEKTRISCHER BUCHSENVERBINDER, ENTSPRECHENDER ELEKTRISCHER STECKVERBINDER SOWIE VERBINDUNGSANORDNUNG AUS STECKER UND BUCHSE
FEMALE ELECTRICAL CONNECTOR, CORRESPONDING MALE ELECTRICAL CONNECTOR AND CONNECTION ASSEMBLY COMPRISING MALE AND FEMALE CONNECTORS

(30) Priorité: 05.12.2013 FR 1362213
(43) Date de publication de la demande: 12.10.2016
(73) Titulaire: SAGEMCOM BROADBAND SAS, 92500 Rueil-Malmaison (FR)
(72) Inventeur: SUSINI, Dominique, F-92500 Rueil Malmaison (FR); SIRON, Daniel, F-92500 Rueil Malmaison (FR); DANGY-CAYE, Nicolas, F-92500 Rueil Malmaison (FR); NEDELCU, Radu, F-92500 Rueil Malmaison (FR)
(74) Mandataire: Lavaud, Thomas
(86) Numéro de dépôt international: PCT/EP2014/076319
(87) Numéro de publication internationale: WO 2015/082504

(56) Documents cités:
- DE-U1- 29 823 719
- US-A1- 2002 072 275
- US-A1- 2008 119 291
- US-A1- 2009 186 527
- US-A1- 2012 114 288
- US-A1- 2013 189 880

## Description

L'invention concerne un connecteur électrique femelle comportant des moyens de sécurisation adaptés à interdire une connexion d'un connecteur HDMI standard mâle audit connecteur électrique femelle. L'invention concerne aussi un connecteur électrique mâle complémentaire dudit connecteur électrique femelle, un connecteur électrique combiné, et un ensemble de connexion comportant un connecteur électrique femelle et un connecteur électrique mâle.

### ARRIERE PLAN DE L'INVENTION

Un certain nombre d'installations électriques domestiques nécessitent de connecter entre eux plusieurs équipements ou modules électriques. Parmi ces installations, on peut citer une installation «multimédia », qui regroupe par exemple une passerelle Internet, un décodeur pour la télévision, une console de jeux vidéo, etc. On peut aussi citer une installation acoustique « Hi-Fi », qui regroupe par exemple un amplificateur, une platine CD, un tuner, etc.

De nombreux câbles électriques sont utilisés dans ce type d'installation pour relier chaque module électrique à une prise électrique du secteur, pour relier un ou plusieurs modules électriques au réseau internet, pour relier les modules entre eux de manière à permettre des échanges de données entre ces modules, etc.

L'utilisation de ces nombreux câbles pose certains problèmes. En particulier, la connexion des différents modules électriques entre eux est relativement complexe et peut présenter des difficultés pour un utilisateur non chevronné.

US 2009/0186527 A1 énonce un connecteur électrique femelle comportant une fiche femelle définissant un logement de connexion destiné à accueillir une fiche mâle d'un connecteur électrique mâle complémentaire, le connecteur électrique femelle comportant en outre des moyens mécaniques de sécurisation, les moyens mécaniques de sécurisation comportant au moins une protubérance saillant d'une surface de la fiche femelle.

DE 298 23 719 U1 énonce aussi un connecteur électrique femelle comportant une fiche femelle définissant un logement de connexion destiné à accueillir une fiche mâle d'un connecteur électrique mâle complémentaire. Bien que ce document énonce une protubérance, cette protubérance n'est pas formée sur le connecteur femelle mais sur un adaptateur.

### OBJET DE L'INVENTION

L'invention a pour objet un connecteur électrique femelle adapté à être monté sur un module électrique d'une installation électrique telle que celles évoquées plus tôt, l'utilisation dudit connecteur permettant de simplifier la connexion du module dans l'installation.

### RESUME DE L'INVENTION

En vue de la réalisation de ce but, on propose un connecteur électrique femelle selon la revendication 1 comportant une fiche femelle définissant un logement de connexion destiné à accueillir une fiche mâle d'un connecteur électrique mâle complémentaire et à l'intérieur duquel des contacts sont agencés conformément au standard HDMI. Selon l'invention, le connecteur électrique femelle comporte en outre des moyens mécaniques de sécurisation adaptés à interdire une connexion d'un connecteur HDMI standard mâle audit connecteur électrique femelle.

En équipant un module électrique d'une installation électrique domestique d'un connecteur électrique femelle de l'invention, on bénéficie au sein de l'installation des qualités de transmission de données du standard HDMI tout en interdisant toute connexion du module électrique avec un câble électrique muni à l'une de ses extrémités d'un connecteur HDMI standard mâle. On réduit ainsi le nombre de câbles de l'installation susceptibles d'être connectés par erreur avec le module électrique, ce qui simplifie la connexion dudit module dans l'installation.

On propose aussi un connecteur électrique femelle tel que celui décrit ci-dessus, dans lequel les moyens mécaniques de sécurisation additionnels sont définis par une forme intérieure du logement de connexion.

On propose de plus un connecteur électrique femelle tel que celui décrit plus tôt, dans lequel la forme intérieure du logement de connexion présente au moins une nervure située sur au moins une face intérieure du logement de connexion.

On propose en outre un connecteur électrique femelle tel que celui décrit ci-dessus, dans lequel la forme intérieure du logement de connexion présente une première nervure située au centre d'une face intérieure inférieure du logement de connexion et une deuxième nervure située au centre d'une face intérieure supérieure du logement de connexion.

L'invention porte aussi sur un connecteur électrique femelle tel que celui décrit précédemment, dans lequel le logement de connexion est délimité par une paroi latérale dans laquelle est ménagée au moins une rainure s'étendant selon la direction d'introduction de la fiche mâle du connecteur électrique mâle complémentaire dans le logement.

L'invention porte de plus sur un connecteur électrique femelle tel que celui évoqué plus tôt, dans lequel le logement a une forme intérieure en T ayant une partie centrale constituée par la rainure.

L'invention porte en tout cas sur un connecteur électrique femelle tel que ceux décrits plus tôt, dans lequel les moyens mécaniques de sécurisation comportent au moins une protubérance saillant d'une surface de la fiche femelle.

L'invention porte enfin sur un ensemble de connexion selon l'une des revendications 7 à 10.

L'invention sera mieux comprise à la lumière de la description qui suit d'un mode de mise en œuvre particulier non limitatif de l'invention.

### BREVE DESCRIPTION DES DESSINS

Il sera fait référence aux dessins annexés, parmi lesquels :
- la figure 1 est une vue en perspective de trois modules électriques équipés chacun d'un connecteur électrique femelle de l'invention
- la figure 2 représente des moyens de liaison pour connecter entre eux deux modules électriques ;
- la figure 3 représente un premier connecteur électrique comportant le connecteur électrique femelle de l'invention ;
- la figure 4 représente un deuxième connecteur électrique complémentaire du premier connecteur électrique de la figure 3 ;
- la figure 5a représente une fiche femelle d'un connecteur électrique femelle de l'invention selon un premier example de réalisation ;
- la figure 5b représente une fiche mâle des moyens de liaison complémentaire de la fiche femelle représentée sur la figure 5a ;
- la figure 6a représente une fiche femelle d'un connecteur électrique femelle selon un deuxième example de réalisation ;
- la figure 6b représente une fiche mâle des moyens de liaison complémentaire de la fiche femelle représentée sur la figure 6a ;
- la figure 7a représente une fiche femelle d'un connecteur électrique femelle selon un troisième example de réalisation ;
- la figure 7b représente une fiche mâle des moyens de liaison complémentaire de la fiche femelle représentée sur la figure 7a ;
- la figure 8a représente une fiche femelle d'un connecteur électrique femelle de l'invention selon un mode de réalisation ;
- la figure 8b représente une fiche mâle des moyens de liaison complémentaire de la fiche femelle représentée sur la figure 8a.

### DESCRIPTION DETAILLEE DE L'INVENTION

En référence à la figure 1, l'invention est ici illustrée dans une installation électrique domestique 1 comportant un premier, un deuxième et un troisième modules électriques 2a, 2b, 2c de l'invention. Dans le cadre d'une installation multimédia, il pourrait s'agir par exemple d'une passerelle domestique Internet, d'un décodeur pour la télévision et d'une console de jeux vidéo, ladite installation multimédia comportant alors en plus une télévision, non représentée, connectée aux modules électriques précités.

Chacun des modules électriques 2 est adapté à fonctionner en étant connecté ou non à un autre module électrique de même type. Par « de même type », on entend que ces modules électriques possèdent des interfaces électriques compatibles et sont adaptés à coopérer pour réaliser ensemble au moins une fonction particulière. Ainsi, à nouveau dans le cadre d'une installation multimédia, la console de jeux vidéo peut fonctionner de manière autonome mais peut aussi être connectée à la passerelle domestique pour recevoir du réseau Internet des données permettant par exemple d'interagir avec d'autres joueurs.

Chaque module électrique 2 comporte un boîtier 3 à l'intérieur duquel est montée au moins une carte électrique 4 adaptée à mettre en œuvre des fonctions propres au module électrique 2 et éventuellement des fonctions particulières résultant d'une éventuelle coopération entre modules.

Des premiers moyens de connexion 5 et des deuxièmes moyens de connexion 6 regroupés dans un même premier connecteur électrique 7, en l'occurrence un connecteur femelle, ainsi que des moyens de liaison 8 sont agencés sur chaque boîtier 3.

Les premiers moyens de connexion 5 sont destinés à connecter le module électrique à une alimentation externe au module en question. Par « alimentation externe », on entend aussi bien une alimentation fournie via une prise électrique secteur qu'une alimentation fournie par un autre module électrique 2.

Les deuxièmes moyens de connexion 6 permettent au module électrique 3 d'échanger des premières données avec l'extérieur du module électrique 3. Par « l'extérieur du module électrique », on entend ici que les premières données sont échangées avec un équipement quelconque ou avec un autre module électrique 2.

Les moyens de liaison 8 comportent un bras 9, mieux visible sur la figure 2, qui lui-même comporte une première extrémité 10 fixée au boîtier 3, un corps 11, une deuxième extrémité 12 comprenant un deuxième connecteur électrique mâle 13 complémentaire du premier connecteur électrique 7, et une zone de préhension 17 situé sur la deuxième extrémité 12. Des câbles électriques 14 connectant la première extrémité 10 et le deuxième connecteur électrique 13 circulent dans le corps 11 du bras 9.

Le premier connecteur électrique 7 et le bras 9 des modules électriques 3 sont donc ici utilisés, d'une part, pour assurer une alimentation des trois modules électriques 2 de l'installation électrique domestique et, d'autre part, pour assurer des échanges de données de liaison entre les trois modules électriques 2.

On décrit maintenant plus en détail la manière dont sont connectés électriquement entre eux le premier module électrique 2a, le deuxième module électrique 2b, et le troisième module électrique 2c.

Le premier module électrique 2a est connecté via les premiers moyens de connexion 5 du premier connecteur électrique 7 du premier module électrique 2a et via un câble d'alimentation standard 15 à une prise électrique secteur 16. La carte électrique 4 du premier module électrique 2a comprend un circuit d'alimentation qui est ainsi alimenté par la tension fournie par la prise électrique secteur 16. Le circuit d'alimentation de la carte électrique 4 du premier module électrique 2a fournit une ou plusieurs alimentations au reste de la carte électrique 4 et une alimentation de liaison au deuxième module 2b via le bras 9 du premier module électrique 2a, ladite alimentation de liaison étant adaptée à alimenter la carte électrique 4 du deuxième module électrique 2b.

De plus, la carte électrique 4 du module électrique 2a et la carte électrique 4 du module électrique 2b échangent des données de liaison via le bras 9 du premier module électrique 2a. Le deuxième connecteur électrique 13 du bras 9 du premier module électrique 2a est connecté à cet effet au premier connecteur électrique 7 du deuxième module électrique 2b.

Le deuxième module électrique 2b est donc alimenté par le premier module électrique 2a, et est adapté à échanger des données de liaison avec le premier module électrique 2a.

Le deuxième module électrique 2b est de plus connecté au troisième module électrique 2c. La carte électrique 4 du deuxième module électrique 2b fournit une alimentation de liaison au troisième module électrique 2c via le bras 9 du deuxième module électrique 2b. De plus, la carte électrique 4 du deuxième module électrique 2b et la carte électrique 4 du troisième module électrique 2c échangent des données de liaison via le bras 9 du deuxième module électrique 2b. Le deuxième connecteur électrique 13 du bras 9 du deuxième module électrique 2b est connecté à cet effet au premier connecteur électrique 7 du troisième module électrique 2c.

Le troisième module électrique 2c est donc alimenté par le deuxième module électrique 2b, et est adapté à échanger des données de liaison avec le deuxième module électrique 2b.

Ainsi, les données de liaison échangées entre le premier module électrique 2a et le troisième module électrique 2c transitent par le deuxième module électrique 2b.

On note donc que les bras 9 du premier module électrique 2a et du deuxième module électrique 2b sont respectivement connectés au deuxième module électrique 2b et au troisième module électrique 2c, alors que le bras 9 du troisième module électrique 2c n'est pas utilisé. On appelle « position de connexion » la position dans laquelle se trouve le bras 9 des modules électriques 2a, 2b qui est connecté à une autre module électrique, et « position de repos » la position dans laquelle se trouve le bras 9 du troisième module 2c qui n'est pas connecté à un autre module électrique.

Chaque boîtier 3 de module électrique 2 comporte un connecteur électrique femelle factice 20 complémentaire du deuxième connecteur électrique 13 et adapté à recevoir le deuxième connecteur électrique 13 lorsque le bras est positionné dans la position de repos. La première extrémité 10 du bras 9 est montée pivotante sur le boîtier 3, de sorte qu'un utilisateur peut sélectivement positionner le bras 9 en position de connexion ou en position de repos en le saisissant manuellement par la zone de préhension 17 et en le faisant pivoter.

Le bras 9 présente une longueur minimale suffisante pour relier électriquement deux modules 2 quelconques susceptibles d'être intégrés dans l'installation 1, quelle que soit la hauteur desdits modules 2.

Le bras 9 est ici fixé au boîtier 3 du module électrique 2 et ne peut en être retiré. Alternativement, on peut prévoir un bras 9 qui soit fixé de manière amovible au boîtier 3 pour pouvoir être désolidarisé du boîtier 3 et éventuellement être monté sur un autre module électrique 2.

On décrit maintenant plus en détail le premier connecteur électrique 7 d'un module électrique 2 et le deuxième connecteur électrique 13 d'un bras 9, en référence aux figures 3 et 4.

Le premier connecteur électrique 7 est un connecteur femelle qui regroupe les premiers moyens de connexion 5 adaptés à transmettre une alimentation, et les deuxièmes moyens de connexion 6 adaptés à transmettre des données numériques. Le deuxième connecteur électrique 13 est un connecteur mâle complémentaire du premier connecteur, qui comporte des troisièmes moyens de connexion 21 complémentaires des premiers moyens de connexion 5 et des quatrièmes moyens de connexion 22 complémentaires des deuxièmes moyens de connexion 6 du module électrique 2.

Le connecteur électrique 13 est orienté par rapport au bras 9 en fonction de l'angle que fait le bras 9 lorsque le bras 9 relie deux modules 2.

Les premiers moyens de connexion 5 du premier connecteur 7 comportent un connecteur électrique femelle d'alimentation standard conforme au standard « IEC 60320-1 » de type C7. Les troisièmes moyens de connexion 21 du deuxième connecteur électrique 13 comportent donc un connecteur électrique mâle d'alimentation standard conforme au standard « IEC 60320-1 » de type C7. Ainsi, un module électrique 2 peut aussi bien être alimenté par une prise électrique secteur via un câble électrique comportant à son extrémité libre un connecteur électrique mâle conforme au standard précité, comme c'est le cas pour le premier module électrique 2a, que par un autre module électrique, comme c'est le cas pour les deuxième et troisième modules électriques 2b, 2c.

Les deuxièmes moyens de connexion 6 du premier connecteur électrique 7 comportent un connecteur électrique femelle non standard 23 selon l'invention, ledit connecteur électrique femelle 23 comportant des moyens mécaniques de sécurisation 24 de manière à pouvoir être connectés uniquement à un bras 9 d'un autre module électrique. Les premières données échangées par chaque module électrique avec l'extérieur via le bras 9 sont constituées uniquement par les données de liaison provenant d'un autre module.

Le connecteur électrique femelle 23 des deuxièmes moyens de connexion comporte une fiche femelle 30 définissant un logement de connexion 25 à l'intérieur duquel des contacts sont agencés conformément au standard HDMI.

Les moyens mécaniques de sécurisation sont adaptés à interdire une connexion d'un connecteur mâle HDMI standard au connecteur électrique femelle 23. Ainsi, un utilisateur ne peut par erreur connecter un connecteur HDMI standard provenant d'un équipement de type différent (par exemple d'un caméscope) au connecteur électrique femelle 23 d'un module électrique 2.

En référence à la figure 5a, les moyens mécaniques de sécurisation 24 sont définis par une forme intérieure du logement de connexion 25, laquelle forme intérieure présente au moins une nervure 26 située sur au moins une surface intérieure du logement de connexion. En l'occurrence, la forme intérieure du logement de connexion 25 présente une première nervure 26 située au centre d'une face intérieure supérieure 27 du logement de connexion et une deuxième nervure 26 située au centre d'une face intérieure inférieure 29 du logement de connexion 25.

Lorsque le connecteur électrique femelle 23 comporte les moyens mécaniques de sécurisation 24 selon le premier example de réalisation, les quatrièmes moyens de connexion 22 comportent une fiche mâle 31, visible sur la figure 5b, complémentaire de la fiche femelle en question, c'est-à-dire une fiche mâle qui comporte des contacts agencés conformément au standard HDMI, et dont la forme extérieure présente deux rainures 32 complémentaires des nervures 26 du logement de connexion 25 de la fiche femelle 30 du connecteur électrique femelle 23.

Dans un second example de réalisation visible sur la figure 6a, les moyens mécaniques de sécurisation 24 sont définis par une forme intérieure du logement de connexion 25 qui est délimité par deux parois latérales 37 pourvue chacune d'une nervure de section carrée ou rectangulaire 38 s'étendant selon une direction d'introduction de la fiche mâle du connecteur électrique mâle correspondant dans le logement. La fiche mâle 40 des quatrièmes moyens de connexion 22 comporte alors des rainures complémentaires 41 de section carrée ou rectangulaire disposées pour recevoir avec les nervures 38.

Dans un troisième example de réalisation, visible sur la figure 7a, le logement de connexion 25 est délimité par deux parois latérales 43 dans chacune desquelles est ménagée une rainure de section triangulaire 44. La fiche mâle 45 des quatrièmes moyens de connexion 22 comporte alors des nervures complémentaires 46 de section triangulaire.

Dans un mode de réalisation selon l'invention, visible sur la figure 8a, les moyens mécaniques de sécurisation 24 comportent au moins une protubérance 48 saillant d'une surface frontale 49 de la fiche femelle 30 pour s'étendre parallèlement à la direction d'engagement de la fiche mâle 50 dans la fiche femelle 30. En l'occurrence, la fiche femelle 30 comporte deux protubérances 48 situées de part et d'autre du logement de connexion 25. La fiche mâle 50 des quatrièmes moyens de connexion 22 comporte alors deux logements d'accueil 51 complémentaires des protubérances 48. Ces protubérances 48 ont une longueur suffisante permettre une insertion au plus partielle d'une fiche mâle HDMI standard dans la fiche femelle du connecteur électrique femelle, mais interdisent toute connexion électrique entre les contacts de ces deux fiches.

L'invention n'est pas limitée aux modes de mise en œuvre particuliers qui viennent d'être décrits, mais, bien au contraire, couvre toute variante entrant dans le cadre de l'invention telle que définie par les revendications.

Le boîtier du module électrique peut bien sûr comporter d'autres moyens de connexion permettant de connecter le module électrique à une alimentation externe ou à un autre équipement. En particulier, le boîtier peut comporter un connecteur additionnel standard agencé sur le boîtier et permettant au module électrique d'échanger des deuxièmes données avec l'extérieur, ledit connecteur additionnel étant par exemple un connecteur standard permettant d'accéder au réseau internet via un câble standard.

Les deuxièmes moyens de connexion peuvent être à un autre standard que le standard HDMI et par exemple au standard USB, Firewire ou autre.

Le bras peut être télescopique et les moyens de connexion 21 et 22 peuvent être montés sur un support orientable.

Les données de liaison peuvent avoir été émises par le module électrique 2a à destination du module électrique 2c et donc simplement transiter par le module électrique 2b, ou bien avoir été émises par le module électrique 2b à destination du module électrique 2c.

## Revendications

1. Connecteur électrique femelle comportant une fiche femelle (30) définissant un logement de connexion (25) destiné à accueillir une fiche mâle 50) d'un connecteur électrique mâle complémentaire et à l'intérieur duquel des contacts sont agencés conformément au standard HDMI,
le connecteur électrique femelle (23) comportant en outre des moyens mécaniques de sécurisation adaptés à interdire une connexion d'un connecteur électrique mâle au standard HDMI audit connecteur électrique femelle,
les moyens mécaniques de sécurisation comportant au moins une protubérance (48) saillant d'une surface (49) de la fiche femelle, la surface de la fiche femelle étant orthogonale à une direction d'introduction de la fiche mâle du connecteur électrique mâle complémentaire dans le logement,
une longueur de la protubérance étant suffisante pour interdire toute connexion électrique entre des contacts du connecteur électrique mâle au standard HDMI et les contacts du connecteur électrique femelle.

2. Connecteur électrique femelle selon la revendication 1, comprenant des moyens mécaniques de sécurisation additionnels qui sont définis par une forme intérieure du logement de connexion (25).

3. Connecteur électrique femelle selon la revendication 2, dans lequel la forme intérieure du logement de connexion présente au moins une nervure (26) située sur au moins une face intérieure du logement de connexion (25).

4. Connecteur électrique femelle selon la revendication 3, dans lequel la forme intérieure du logement de connexion présente une première nervure (26) située au centre d'une face intérieure inférieure du logement de connexion et une deuxième nervure (26) située au centre d'une face intérieure supérieure du logement de connexion (25).

5. Connecteur électrique femelle selon la revendication 2, dans lequel le logement de connexion (25) est délimité par une paroi latérale dans laquelle est ménagée au moins une rainure (38) s'étendant selon la direction d'introduction de la fiche mâle du connecteur électrique mâle complémentaire dans le logement.

6. Connecteur électrique femelle selon la revendication 5, dans lequel le logement a une forme intérieure en T ayant une partie centrale constituée par la rainure.

7. Ensemble de connexion comprenant un connecteur électrique femelle selon l'une des revendications 1 à 6 et un connecteur électrique mâle agencé pour être complémentaire du connecteur électrique femelle selon l'une des revendications 1 à 6, le connecteur électrique mâle comprenant un logement d'accueil (51) complémentaire de la protubérance (48).

8. Ensemble de connexion comprenant un connecteur électrique femelle selon l'une des revendications 1 à 6 et un connecteur électrique combiné comportant un premier connecteur électrique mâle (21) destiné à transmettre une alimentation électrique et un deuxième connecteur électrique mâle (22) destiné à transmettre des données numériques, le deuxième connecteur électrique mâle (22) étant agencé pour être complémentaire du connecteur électrique femelle selon l'une des revendications 1 à 6, le deuxième connecteur électrique mâle comprenant un logement d'accueil (51) complémentaire de la protubérance (48)

9. Ensemble de connexion selon la revendication 8, dans lequel le premier connecteur électrique mâle est un connecteur d'alimentation standard.

10. Ensemble de connexion selon la revendication 8, dans lequel le premier connecteur électrique mâle est un connecteur mâle conforme au standard IEC de type C7.

## Patentansprüche

1. Elektrischer Buchsenverbinder, umfassend eine Steckbuchse (30), die ein Verbindungsgehäuse (25) definiert, das dazu bestimmt ist, einen Stecker (50) eines komplementären elektrischen Steckverbinders aufzunehmen, und in dessen Innerem Kontakte gemäß dem HDMI-Standard ausgebildet sind,
wobei der elektrische Buchsenverbinder (23) ferner mechanische Sicherungsmittel umfasst, die geeignet sind, eine Verbindung eines elektrischen Steckverbinders nach HDMI-Standard mit dem elektrischen Buchsenverbinder zu verhindern,
wobei die mechanischen Sicherungsmittel mindestens einen Vorsprung (48) umfassen, der von einer Oberfläche (49) der Steckbuchse vorsteht,
wobei die Oberfläche der Steckbuchse orthogonal zu einer Einfügungsrichtung des Steckers des komplementären elektrischen Steckverbinders in das Gehäuse ist,
wobei eine Länge des Vorsprungs ausreicht, um jede elektrische Verbindung zwischen Kontakten des elektrischen Steckverbinders nach HDMI-Standard und den Kontakten des elektrischen Buchsenverbinders zu verhindern.

2. Elektrischer Buchsenverbinder nach Anspruch 1, umfassend zusätzliche mechanische Sicherungsmittel, die durch eine Innenform des Verbindungsgehäuses (25) definiert sind.

3. Elektrischer Buchsenverbinder nach Anspruch 2, bei dem die Innenform des Verbindungsgehäuses mindestens eine Rippe (26) aufweist, die sich auf mindestens einer Innenfläche des Verbindungsgehäuses (25) befindet.

4. Elektrischer Buchsenverbinder nach Anspruch 3, bei dem die Innenform des Verbindungsgehäuses eine erste Rippe (26) aufweist, die sich in der Mitte einer unteren Innenfläche des Verbindungsgehäuses befindet, sowie eine zweite Rippe (26), die sich in der Mitte einer oberen Innenfläche des Verbindungsgehäuses (25) befindet.

5. Elektrischer Buchsenverbinder nach Anspruch 2, bei dem das Verbindungsgehäuse (25) von einer Seitenwand begrenzt ist, in der mindestens eine Nut (38) ausgebildet ist, die sich in der Einfügungsrichtung des Steckers des komplementären elektrischen Steckverbinders in das Gehäuse erstreckt.

6. Elektrischer Buchsenverbinder nach Anspruch 5, bei dem das Gehäuse eine T-Innenform hat, die einen zentralen Abschnitt hat, der von der Nut gebildet wird.

7. Verbindungsanordnung, umfassend einen elektrischen Buchsenverbinder nach einem der Ansprüche 1 bis 6 und einen elektrischen Steckverbinder, der ausgebildet ist, um komplementär zum elektrischen Buchsenverbinder nach einem der Ansprüche 1 bis 6 zu sein, wobei der elektrische Steckverbinder ein zum Vorsprung (48) komplementäres Aufnahmegehäuse (51) umfasst.

8. Verbindungsanordnung, umfassend einen elektrischen Buchsenverbinder nach einem der Ansprüche 1 bis 6 und einen kombinierten elektrischen Verbinder, der einen ersten elektrischen Steckverbinder (21) umfasst, der dazu bestimmt ist, eine Stromversorgung zu übertragen, sowie einen zweiten elektrischen Steckverbinder (22), der dazu bestimmt ist, digitale Daten zu übertragen, wobei der zweite elektrische Steckverbinder (22) so ausgebildet ist, dass er komplementär zum elektrischen Buchsenverbinder nach einem der Ansprüche 1 bis 6 ist, wobei der zweite elektrische Steckverbinder ein zum Vorsprung (48) komplementäres Aufnahmegehäuse (51) umfasst.

9. Verbindungsanordnung nach Anspruch 8, bei der der erste elektrische Steckverbinder ein Standardstromversorgungsverbinder ist.

10. Verbindungsanordnung nach Anspruch 8, bei der der erste elektrische Steckverbinder ein Steckverbinder gemäß dem IEC-Standard vom Typ C7 ist.

## Claims

1. A female electrical connector comprising a female plug (30) defining a connection housing (25) for receiving a male plug (50) of a complementary male electrical connector and within which the contacts are arranged in compliance with the HDMI standard,
the female electrical connector (23) further includes mechanical safety means suitable for preventing a male electrical connector in compliance with the HDMI standard from connecting with said female electrical connector,
the mechanical safety means including at least one protuberance (48) projecting from a surface (49) of the female plug, said surface being orthogonal to a direction for inserting the male plug of the complementary male electrical connector into the housing,
a length of the protuberance being sufficient to prevent any electrical connection between contacts of the male electrical connector in compliance with the HDMI standard and the contacts of the female electrical connector.

2. The female electrical connector according to claim 1, comprising additional mechanical safety means defined by an inside shape of the connection housing (25) .

3. The female electrical connector according to claim 2, wherein the inside shape of the connection housing presents at least one spline (26) situated on at least one inside face of the connection housing (25).

4. The female electrical connector according to claim 3, wherein the inside shape of the connection housing presents a first spline (26) situated at the center of a bottom inside face of the connection housing and a second spline (26) situated at the center of a top inside face of the connection housing (25).

5. The female electrical connector according to claim 2, wherein the connection housing (25) is defined by a side wall in which there is arranged at least one slot (38) extending in a direction for inserting the male plug of the corresponding male electrical connector into the housing.

6. The female electrical connector according to claim 5, wherein the housing has an inside shape that is T-shaped with a central portion constituted by the slot.

7. Connection assembly comprising a female electrical connector according to any of claims 1 to 6 and a male electrical connector arranged to be complementary to the female electrical connector according to any of claims 1 to 6, the male electrical connector comprising a reception housing (51) complementary to the protuberances (48).

8. Connection assembly comprising a female electrical connector according to any of claims 1 to 6 and a combined electrical connector comprising a first male electrical connector (21) for conveying an electrical power supply and a second male electrical connector (22) for conveying digital data, the second male electrical connector (22) being arranged to be complementary to the female electrical connector according to any of claims 1 to 6, the second male electrical connector comprising a reception housing (51) complementary to the protuberances (48).

9. Connection assembly according to claim 8, wherein the first male electrical connector is a standard power supply connector.

10. Connection assembly according to claim 8, wherein the first male electrical connector is a male connector of type C7 in compliance with the IEC standard.
